# FASCICULE DE BREVET EUROPEEN

(11) **EP 1 818 479 B1**
(45) Date de publication et mention de la délivrance du brevet: **14.12.2011**
(21) Numéro de dépôt: 07101995.4
(22) Date de dépôt: 08.02.2007
(51) Int. Cl.: E04G 17/04

(54) **Système de coffrage perfectionné pour bâtiment ou travaux publics**
Perfektioniertes Schalungssystem für Hoch- oder Tiefbauten
Improved casing system for building or civil engineering works

(30) Priorité: 13.02.2006 FR 0601240
(43) Date de publication de la demande: 15.08.2007
(73) Titulaire: Mesa Imalat Sanayii Ve Ticaret A.S., 06378 Ankara (TR)
(72) Inventeur: Akyildiz, Nihat, Yenikent 06378 Ankara (TR)
(74) Mandataire: Le Forestier, Eric

(56) Documents cités:
- DE-U1- 29 519 430
- FR-A1- 2 575 208
- FR-A1- 2 576 946
- GB-A- 233 386
- US-A1- 2003 029 130

## Description

La présente invention concerne d'une façon générale les systèmes de coffrage à banches pour le bâtiment et les travaux publics.

On connaît déjà de nombreux systèmes de coffrage à banches et leurs accessoires, destinés notamment à faciliter le déplacement et le positionnement des banches (crochets de levage avec écarteurs, vérins d'assemblage et d'écartement, etc.). FR 2 576 946 A1 décrit un système de coffrage conforme au préambule de la revendication 1.

La présente invention vise à proposer un système de coffrage amélioré, permettant en particulier de simplifier les opérations d'assemblage et de réglage du système avant coulée du béton, et également de simplifier sa fabrication.

A cet effet, l'invention propose selon un premier aspect un système de coffrage pour bâtiment ou travaux publics, le système comprenant des banches de coffrage pourvues et des moyens d'assemblage des banches côte-à-côte et face-à-face, système caractérisé en ce que les moyens d'assemblage comprennent des éléments d'assemblage formant vis et écrou standard et complémentaires, en ce que sur les banches sont pré-montés, à des hauteurs données le long de leurs bords latéraux opposés, respectivement des éléments formant vis et des éléments formant écrou, de telle sorte que deux banches puissent être solidarisées côte-à-côte en assemblant des éléments formant vis et des éléments formant écrou situés en vis-à-vis, et en ce que les moyens d'assemblage comprennent en outre des réglettes de solidarisation de deux banches face à face, dans chaque réglette étant pré-montés respectivement un élément formant vis et un élément formant écrou, de telle sorte que deux banches puissent être solidarisées face-à-face avec l'élément formant vis d'une réglette s'assemblant avec un élément formant écrou de l'une des banches, situé en vis-à-vis, tandis que l'élément formant écrou de ladite réglette s'assemble avec un élément formant vis de l'autre banche, situé également en vis à vis.

Certains aspects préférés, mais non limitatifs, de ce système sont les suivants :
- l'élément formant vis et l'élément formant écrou d'une réglette sont logés dans des ouvertures oblongues autorisant une distance variable entre lesdits éléments.
- chaque élément formant vis comprend une tige d'entraînement, un corps et une tige filetée, l'élément étant emprisonné par son corps dans une cage prévue dans la réglette.
- chaque élément formant écrou possède une tête d'entraînement et un corps abritant un logement taraudé.
- les éléments formant vis et les éléments formant écrou sont alternés le long des bords latéraux des banches selon un espacement identique pour des banches de dimensions différentes.
- chaque banche comprend un ou plusieurs organes de levage à anneaux articulés, ces organes de levage comprenant, en association avec chaque anneau, un guide pour tige de traversée de coffrage essentiellement aligné avec une ouverture centrale de l'anneau lorsque ce dernier occupe une position généralement verticale.
- les organes de levage comprennent chacun une platine rapportée sur le chant supérieur d'une banche définissant une embase pour l'anneau et le guide de tige traversante.

D'autres aspects, buts et avantages de la présente invention apparaîtront mieux à la lecture de la description détaillée suivante des formes de réalisation préférée de celle-ci, donnée à titre d'exemple non limitatif et faite en référence aux dessins annexés, sur lesquels :
La figure 1 est une vue de face d'une banche selon l'invention,
La figure 2 est une vue en coupe verticale du panneau de banche de la figure 1,
La figure 3 est une vue partiellement en élévation de côté et en coupe verticale du panneau de banche de la figure 2 et de ses équipements,
La figure 4 est une vue de dessus du panneau de banche,
La figure 5 est une vue en élévation de face d'un dispositif de levage avec stabilisation d'un système de coffrage équipé d'une paire de banches telles qu'illustrées sur les figures 1 à 4,
La figure 6 est une vue de profil du dispositif de la figure 5,
La figure 7 est une vue de dessus du dispositif de la figure 5,
La figure 8 est une vue en perspective du dispositif des figures 5 à 7,
La figure 9 est une vue de face d'un organe formant crochet de levage de banche et passage de tige traversante du système de coffrage de la présente invention,
La figure 10 est une vue de face de l'organe de la figure 9, du côté opposé,
La figure 11 est une vue de côté de l'organe des figures 9 et 10, avec le crochet dans une première position,
La figure 12 est une vue de côté de l'organe, avec le crochet dans une seconde position,
La figure 13 est une vue de dessus de l'organe des figures 9 à 12,
La figure 14 est une vue en perspective de l'organe des figures 9 à 13,
La figure 15 est une vue de côté de la partie écrou d'un dispositif d'assemblage à vis/écrou du système de coffrage de la présente invention,
La figure 16 est une vue en perspective de la partie écrou de la figure 15,
La figure 17 est une vue de côté de la partie vis du dispositif d'assemblage à vis/écrou,
La figure 18 est une vue en perspective de la partie vis de la figure 17,
La figure 19 est une vue en élévation de côté d'une réglette d'about du système de coffrage selon l'invention incorporant une vis et un écrou,
La figure 20 est une vue de côté semblable, mais avec un espacement différent entre vis et écrou,
La figure 21 est une vue en bout de la réglette d'about des figures 19 et 20,
La figure 22 est une vue de dessus de la réglette d'about des figures 19 à 21, et
La figure 23 est une vue en perspective de la réglette d'about des figures 19 à 22.

En référence tout d'abord aux figures 1 à 4, on a représenté une banche d'un système de coffrage selon l'invention, banche qui comprend un panneau de banche 1, par exemple d'une hauteur de 2520 mm, 2800 mm ou encore 2900 mm (dimensions standard) et d'une largeur de 2400 mm (plus généralement d'un multiple de 300 mm, ou encore 250 mm ou 310 mm - unités standard), ce panneau de banche étant constitué de façon connue d'une plaque de tôle 1a typiquement de 4 à 5 mm d'épaisseur rigidifiée par un ensemble de profilés métalliques horizontaux 1b et de profilés métalliques verticaux 1c, les différents éléments étant assemblés de préférence par soudage.

La référence 2 désigne globalement un garde-corps arrière, tandis que les références 3 et 4 désignent respectivement un portillon d'about (un à chaque extrémité) et une trappe, de façon connue en soi, la plateforme de bétonnage étant quant à elle désignée par la référence 5.

La banche comprend en outre une échelle 6 d'accès à la plateforme, dotée si nécessaire d'une rallonge 6' et d'un marchepied 8 et le cas échéant un dispositif de protection frontale 10 en partie supérieure.

On trouve également de façon classique deux étais tirants poussants 7 et deux étais de pied de banche 9.

On peut également prévoir un bracon d'étaiement et des éléments de rattrapage de niveau de plateforme, d'une façon connue en soi et qui ne sera pas décrite.

Selon un aspect de l'invention et comme on va le détailler plus loin, la banche possède également deux aménagements 11 pour crochet de levage et tige traversante d'assemblage vertical, et une pluralité de parties vis ou écrou de dispositifs d'assemblage latéral 12 (ici au nombre de trois) le long de chacun de ses bords latéraux, comme on le décrira en détail plus loin.

On a également illustré sur ces figures deux organes 30 formant crochet de levage et passage de tige traversante que l'on décrira également en détail plus loin.

Enfin la banche comprend en partie inférieure deux vérins de base 13 et en partie supérieure trois ensembles vis/écrou pour la superposition de deux banches.

La banche telle que décrite ci-dessus peut être déclinées en plusieurs largeurs et hauteurs, avec un pas régulier, par exemple de 250 mm en hauteur et de 300 mm en largeur, entre les dimensions disponibles.

Les figures 5 à 8 représentent un dispositif de levage autostabilisateur 20 apte à coopérer avec une paire de banches.

Il comprend une poutre centrale 24 verticale reliée à deux poutres latérales 21, 21' par l'intermédiaire de deux paires de biellettes 22, 23 et 22', 23' pour former deux parallélogrammes déformables. Deux biellettes d'écartement 25, 25' sont montées au niveau de leur partie supérieure sur des régions intermédiaires des biellettes supérieures 22, 22', et à leur extrémité opposée, coulissent verticalement dans une fente 26 ménagée dans la région inférieure de la poutre centrale 24.

Les poutres latérales 21, 21' possèdent en partie inférieure des aménagements 27, 27' pour l'accrochage à deux banches respectives.

En référence maintenant aux figures 9 à 14, on a représenté en détail un organe formant crochet et passage de tige traversante, qui se place en partie supérieure de la banche des figures 1 à 4. Cet organe 30 comprend une embase 31 pourvue d'une série de trous pour sa fixation par boulonnage sur le chant supérieur de la banche 1.

Un anneau fermé de levage 34 est monté pivotant autour d'un axe horizontal matérialisé par un doigt 35 qui tourillonne dans l'embase. Une partie 33 de section en forme générale de « U » ouverte vers le haut se place en promontoire par rapport à l'embase. Dans sa position verticale (figures 10 et 12) l'ouverture centrale de l'anneau 34 est sensiblement alignée avec le canal défini par la partie en « U » 33, de telle sorte qu'une tige traversante peut être reçue dans l'organe, afin d'assurer l'alignement et/ou la solidarisation avec une banche située de l'autre côté du coffrage à réaliser.

Ainsi les organes 20 ont ici soit une fonction d'anneaux de levage conventionnels, soit une fonction de guide ou positionneur pour tige traversante.

Dans la position où l'anneau 34 est à plat contre l'embase 31, l'organe 30 ne fait pas obstacle à la superposition de deux banches l'une au-dessus de l'autre.

On notera ici que les organes 20 peuvent équiper des banches indépendamment de tous les autres aménagements décrits dans le présent mémoire.

Maintenant en référence aux figures 15 à 18, on a représenté un dispositif d'assemblage à vis/écrou destiné à permettre différents types de solidarisation dans un système de coffrage selon la présente invention.

La partie écrou 40 illustrée sur les figures 15 et 16 possède une tête hexagonale d'entraînement 42 prolongée par un fût 41. A l'extrémité du fût opposée à la tête 41, un corps d'écrou 44 possède une partie cylindrique 47 et une partie tronconique 46 dans laquelle est formé un alésage taraudé borgne 45. La face tronconique va en se rétrécissant en direction de l'ouverture de l'alésage 45.

La partie vis 50 est représentée sur les figures 17 et 18. Elle comprend un corps principal tronconique 51, muni d'un épaulement 57, à l'extrémité duquel, à l'opposé de l'épaulement, s'étend une partie en tige filetée 52. Du côté du corps 51 opposé à cette tige, une tige carrée d'entraînement 54 est apte à entraîner la partie vis en rotation par l'intermédiaire d'une empreinte carrée 53 formée dans le corps principal 51, la tige et le corps étant par exemple soudés ensemble.

L'écrou 40 et la vis 50 sont destinés à coopérer, au niveau de leur partie tronconique, avec une douille respective, respectivement 400, 500, les deux types de douilles étant de préférence identiques. Chaque douille possède un passage intérieur généralement tronconique, avec une conicité voisine de celle des parties tronconiques des écrous et des vis, et une partie d'extrémité de diamètre réduit, définissant un épaulement d'appui.

Comme le montre en particulier la figure 1, l'ensemble vis/écrou 50, 40 et les douilles associées sont utilisés pour assembler des panneaux de banche latéralement. Chaque panneau est à cet effet équipé, d'un côté latéral, d'un ensemble de vis 50 (ici au nombre de 3) pré-montées dans des douilles, et du côté latéral opposé, aux mêmes hauteurs, d'un ensemble d'écrous également pré-montés dans des douilles. Les douilles et vis ou écrous respectifs sont montés avec jeu sur des membrures verticales 12 perpendiculaires au plan général du panneau, en étant retenus prisonniers dans des ouvertures formées dans ces membrures. On évite ainsi de perdre ces dispositifs d'assemblage de banches tout en laissant les degrés de liberté nécessaires à la phase initiale de l'assemblage, alors que les banche ne sont pas parfaitement alignées.

Ainsi, lors de l'assemblage de deux banches côte-à-côte, il suffit d'assembler les vis et les écrous en vis-à-vis et d'effectuer le serrage après avoir effectué le réglage d'affleurement, en simplifiant donc sensiblement les manipulations.

En référence maintenant aux figures 19 à 23, on a illustré une réglette d'about destinée à se placer latéralement à cheval sur une paire de banches. Cette réglette 60 comprend un rail principal 61 qui en deux endroits localisés et espacés se prolonge par une coiffe d'un seul tenant, respectivement 62, 62', de manière à former respectivement deux cages.

Ces deux cages retiennent prisonniers respectivement une vis 50 et un écrou 40 tels que décrits en liaison avec les figures précédentes, coopérant chacun avec une douille respective 500, 400. Plus précisément, la coiffe 62 possède une ouverture supérieure 64, tandis qu'en vis-à-vis, au niveau de la partie rail 61, est formée une ouverture 63. Ces deux ouvertures sont oblongues et sont traversées respectivement par la tige 54 et par le filetage 52 d'une vis 50, le corps 51 de cette vis étant ainsi emprisonné avec la douille 500 dans sa cage et la vis pouvant glisser de façon limitée par la longueur des ouvertures 62 et 64 dans ladite cage.

De façon analogue, la coiffe 62' possède une ouverture supérieure oblongue 64', tandis que la partie rail 61 possède en vis-à-vis une ouverture oblongue 63'. Ici est logé un écrou 40, dont la tige 41 traverse l'ouverture 64' de telle sorte que la tête 42 et la collerette 43 soient situées au-dessus de la coiffe, et que le corps d'écrou 44 avec la douille 400 soient également emprisonnés.

Comme on l'observe également sur ces figures, la réglette possède au niveau des coiffes respectives 62 et 62' des paires de nervures, respectivement 66 et 66', dont l'objet des de contribuer au guidage longitudinal des douilles respectives. On diminue ainsi le risque de mauvais alignement ou de coincement de ces éléments.

Enfin chaque réglette 60 possède sensiblement en son centre une ouverture traversante 65 pour un boulon ou goujon de fixation d'une partie supérieure du coffrage, placée entre les deux banches.

La réglette telle que décrite ci-dessus en référence aux figures 19 à 23 a pour objet de fournir une pièce pré-assemblée pour la solidarisation en bout de deux banches opposées, étant observé qu'à une hauteur donnée des banches, on trouve à chaque fois, de par la disposition des vis et des écrous telle que décrite plus haut, une vis et un écrou. Il suffit alors de positionner une réglette de façon que la vis de la réglette s'assemble avec l'écrou de l'une des banches, et que l'écrou de la réglette s'assemble avec la vis de l'autre banche.

La possibilité pour la vis et l'écrou de la réglette de coulisser longitudinalement permet d'utiliser la réglette avec différents intervalles de coffrage (voile), typiquement entre 150 et 250 mm pour couvrir la majorité des applications en bâtiment. D'autres dimensions sont bien entendu possibles, en fonction des applications.

On comprend que la disposition des vis et des écrous sur les banches, et l'utilisation de réglettes telles que décrites plus haut, permet de simplifier sensiblement le travail d'assemblage et de réglage du système de coffrage.

L'homme du métier saura apporter de nombreuses variantes et modifications à l'invention telle que décrite ci-dessus dans un exemple de réalisation particulier, sans sortir du cadre défini par les revendications annexes.

## Revendications

1. Système de coffrage pour bâtiment ou travaux publics, le système comprenant des banches de coffrage (1) et des moyens d'assemblage des banches côte-à-côte et face-à-face, les moyens d'assemblage comprenant des éléments d'assemblage (12) formant vis (50) et écrou (40) standard et complémentaires, sur les banches étant pré-montés, à des hauteurs données le long de leurs bords latéraux opposés, respectivement des éléments formant vis et des éléments formant écrou, de telle sorte que deux banches puissent être solidarisées côte-à-côte en assemblant des éléments formant vis et des éléments formant écrou situés en vis-à-vis, **caractérisé en ce que** les moyens d'assemblage comprennent en outre des réglettes (60) de solidarisation de deux banches face à face, dans chaque réglette étant pré-montés respectivement un élément formant vis (50) et un élément formant écrou (40), de telle sorte que deux banches puissent être solidarisées face-à-face avec l'élément formant vis d'une réglette s'assemblant avec un élément formant écrou de l'une des banches, situé en vis-à-vis, tandis que l'élément formant écrou de ladite réglette s'assemble avec un élément formant vis de l'autre banche, situé également en vis à vis.

2. Système selon la revendication 1, **caractérisé en ce que** l'élément formant vis (50) et l'élément formant écrou (40) d'une réglette sont logés dans des ouvertures oblongues (63, 64, 63', 64') autorisant une distance variable entre lesdits éléments.

3. Système selon la revendication 1 ou 2, **caractérisé en ce que** chaque élément formant vis (50) comprend une tige d'entraînement (54), un corps (51) et une tige filetée (52), l'élément étant emprisonné par son corps dans une cage prévue dans la réglette (60).

4. Système selon la revendication.3, **caractérisé en ce que** chaque élément formant écrou possède une tête d'entraînement (42) et un corps (44) abritant un logement taraudé (45).

5. Système selon l'une des revendications 1 à 4, **caractérisé en ce que** les éléments formant vis (50) et les éléments formant écrou (40) sont alternés le long des bords latéraux des banches (1) selon un espacement identique pour des banches de dimensions différentes.

6. Système selon l'une des revendications 3 et 4, **caractérisé en ce que** les corps d'écrous (44) et les corps de vis (51) sont aptes à coopérer avec des douilles prisonnières (400, 500) selon des surfaces tronconiques.

7. Système selon l'une des revendications 1 à 6, dans lequel chaque banche (1) comprend un ou plusieurs organes de levage (30) à anneaux articulés (34), **caractérisé en ce que** les organes de levage comprennent, en association avec chaque anneau (34), un guide (33) pour tige de traversée de coffrage essentiellement aligné avec une ouverture centrale de l'anneau lorsque ce dernier occupe une position généralement verticale.

8. Système selon la revendication 7, **caractérisé en ce que** les organes de levage (30) comprennent chacun une platine (31) rapportée sur le chant supérieur d'une banche définissant une embase pour l'anneau et le guide de tige traversante.

## Claims

1. Formwork system for building or public works, the system comprising formwork panels (1) and means for assembling the formwork panels side by side and opposite each other, the assembly means comprising standard and additional screw (50) and nut (40) forming assembly elements (12), on the formwork panel being pre-fitted, at given heights along the opposite lateral edges thereof, respectively nut forming elements and screw forming elements, such that two formwork panels can be joined side by side by assembling the screw forming elements and the nut forming element situated opposite each other, **characterised in that** the assembly means further comprise strips (60) for joining two opposite formwork panels, in each strip being pre-fitted respectively a screw forming element (50) and a nut forming element (40), such that two formwork panels can be joined opposite each other with the screw element of a strip assembled with a nut element of one of the formwork panels, situated opposite, whereas the nut forming element of said strip is assembled with a screw forming element of the other formwork panel, also situated opposite.

2. System according to claim 1, **characterised in that** the screw forming element (50) and the nut forming element (40) of a strip are housed in oblong openings (63, 64, 63', 64') allowing a variable distance between said elements.

3. System according to claim 1 to 2, **characterised in that** each screw forming element (50) comprises a drive rod (54), a body (51) and a threaded rod (52), the element being trapped by the body thereof in a cage provided in the strip (60).

4. System according to claim 3, **characterised in that** each nut forming element has a drive head (42) and body (44) accommodating a threaded housing (45).

5. System according to any of claims 1 to 4, **characterised in that** the screw forming elements (50) and the nut forming elements (40) are alternated along the lateral edges of the formwork panels (1) based on identical spacing for formwork panels of different sizes.

6. System according to any of claims 3 and 4, **characterised in that** the nut bodies (44) and the screw bodies (51) are suitable for engaging with enclosed bushings (400, 500) along tapered surfaces.

7. System according to any of claims 1 to 6, wherein each formwork panel (1) comprises one of a plurality of lifting members (30) with hinged rings (34), **characterised in that** the lifting members comprise, in association with each ring (34), a formwork through rod guide (33) essentially aligned with a central opening of the ring when said ring occupies a generally vertical position.

8. System according to claim 7, **characterised in that** the lifting members (30) each comprise a plate (31) mounted on the top edge of a formwork panel defining a base for the ring and the through rod guide.

## Patentansprüche

1. Schalungssystem für Hoch- oder Tiefbauten, wobei das System Schalwände (1) und Mittel zum Verbinden von Schalwänden nebeneinander und gegenüber liegend umfasst, wobei die Verbindungsmittel Verbindungselemente (12) umfassen, welche genormte Schrauben (50) und komplementäre Schraubenmuttern (40) bilden, wobei auf den Schalwänden in vorgegebenen Höhen entlang ihrer seitlichen entgegen gesetzten Kanten jeweils Schrauben bildende Elemente und Muttern bildende Elemente vormontiert sind, derart, dass zwei nebeneinander liegende Schalwände verfestigt werden können, indem die sich gegenüber liegenden Schrauben bildenden Elemente und Muttern bildenden Elemente zusammengefügt werden, **dadurch gekennzeichnet, dass** die Verbindungsmittel außerdem Leisten (60) zur Verfestigung zweier gegenüber liegender Schalwände umfassen, wobei in jeder Leiste jeweils ein Schrauben bildendes Element (50) und ein Mutter bildendes Element (40) vormontiert sind, derart, dass zwei sich gegenüber liegende Schalwände verfestigt werden können, indem sich das Schrauben bildende Element einer Leiste mit einem Mutter bildenden Element einer der Schalwände, welche gegenüber liegend angeordnet ist, verbindet, während sich das Mutter bildende Element dieser Leiste mit einem Schrauben bildenden Element der anderen Schalwand, welche ebenfalls gegenüber liegend angeordnet ist, verbindet.

2. System gemäß Anspruch 1, **dadurch gekennzeichnet, dass** das Schrauben bildende Element (50) und das Mutter bildende Element (40) einer Leiste in länglichen Öffnungen (63, 64, 63', 64') untergebracht sind, was einen variablen Abstand zwischen den Elementen ermöglicht.

3. System gemäß Anspruch 1 oder 2, **dadurch gekennzeichnet, dass** jedes Schrauben bildende Element (50) eine Mitnehmerstange (54), einen Rumpf (51) und eine Schraubenspindel (52) umfasst, wobei das Element über seinen Rumpf in einem in der Leiste (60) vorgesehenen Gehäuse eingeschlossen ist.

4. System gemäß Anspruch 3, **dadurch gekennzeichnet, dass** jedes Schraubenmutter bildende Element einen Führungskopf (42) und einen Rumpf (44), welcher ein innengewindetes Gehäuse (45) abdeckt, aufweist.

5. System gemäß einem der Ansprüche 1 bis 4, **dadurch gekennzeichnet, dass** sich die Schrauben bildenden Elemente (50) und die Muttern bildenden Elemente (40) bei Schalwänden mit unterschiedlichen Abmessungen entlang der seitlichen Kanten der Schalwände (1) in einem identischen Abstand abwechseln.

6. System gemäß einem der Ansprüche 3 und 4, **dadurch gekennzeichnet, dass** die Rümpfe der Schraubenmuttern (44) und die Rümpfe der Schrauben (51) ausgebildet sind, um mit Einpresshülsen (400, 500) mit kegelstumpfartigen Oberflächen zu kooperieren.

7. System gemäß einem der Ansprüche 1 bis 6, in dem jede Schalwand (1) ein oder mehrere Hubmittel (30) mit Ringgelenken (34) umfasst, **dadurch gekennzeichnet, dass** die Hubmittel, in Verbindung mit jedem Ring (34), eine Führung (33) für einen durchgehenden Bolzen der Schalung umfassen, der im Wesentlichen mit einer zentralen Öffnung des Rings angeordnet ist, wenn dieser eine allgemein vertikale Position einnimmt.

8. System gemäß Anspruch 7, **dadurch gekennzeichnet, dass** die Hubmittel (30) jeweils eine Platte (31) umfassen, die auf der oberen Kante einer Schalwand angebracht ist und eine Befestigungsfläche für den Ring und die Führung des durchgehenden Bolzens definiert.
